# EUROPÄISCHE PATENTSCHRIFT

(11) **EP 3 970 172 B1**
(45) Veröffentlichungstag und Bekanntmachung des Hinweises auf die Patenterteilung: **20.08.2025**
(21) Anmeldenummer: 20728481.1
(22) Anmeldetag: 26.05.2020
(51) Int. Cl.: H01H 9/00, H01F 29/04

(54) **LASTSTUFENSCHALTER**
ON-LOAD TAP CHANGER
CHANGEUR DE PRISES EN CHARGE

(30) Priorität: 12.06.2019 DE 102019115970
(43) Veröffentlichungstag der Anmeldung: 23.03.2022
(73) Patentinhaber: Maschinenfabrik Reinhausen GmbH, 93059 Regensburg (DE)
(72) Erfinder: WREDE, Silke, 93197 Zeitlarn (DE); SACHSENHAUSER, Andreas, 84066 Mallersdorf (DE)
(86) Internationale Anmeldenummer: PCT/EP2020/064552
(87) Internationale Veröffentlichungsnummer: WO 2020/249391

(56) Entgegenhaltungen:
- DE-A1- 3 146 970
- DE-B1- 2 348 091
- DE-B3- 102014 100 421
- JP-A- 2017 041 478

## Beschreibung

Die Erfindung betrifft einen Laststufenschalter zur unterbrechungslosen Umschaltung zwischen Wicklungsanzapfungen eines Stufentransformators.

Bekannte Laststufenschalter bestehen üblicherweise aus einem Wähler zur leistungslosen Anwahl der jeweiligen Wicklungsanzapfung des Transformators, auf die umgeschaltet werden soll, und einem Lastumschalter zur eigentlichen Lastumschaltung von der bisherigen Wicklungsanzapfung auf die neue, angewählte Wicklungsanzapfung. Die Umschaltung erfolgt durch mechanische Betätigung unterschiedlicher Schalter. Bei steigender Last, also höheren Strömen und Spannungen, werden auch die Anforderungen an die Betätigungsmechanik erhöht. das Dokument JP2017041478A offenbart einen Laststufenschalter gemäß dem Oberbegriff des Anspruchs 1.

Es ist daher Aufgabe der vorliegenden Erfindung einen verbesserten Laststufenschalter anzugeben, der den erhöhten mechanischen und elektrischen Belastungen bei höheren Strömen und Spannungen standhält.

Diese Aufgabe wird durch den Gegenstand des unabhängigen Anspruchs 1 gelöst. Weitere Ausführungsformen sind Gegenstand der abhängigen Ansprüche.

Gemäß dem verbesserten Konzept wird ein Laststufenschalter zur unterbrechungslosen Umschaltung zwischen Wicklungsanzapfungen eines Stufentransformators angegeben, der einen Wähler zur leistungslosen Vorwahl auf eine ausgewählte Wicklungsanzapfung, auf die umgeschaltet werden soll, und einen Lastumschalter zur eigentlichen Lastumschaltung von der bisherigen Wicklungsanzapfung auf die vorgewählte Wicklungsanzapfung aufweist. Der Lastumschalter umfasst einen ersten und einen zweiten Lastzweig und zumindest eine Vakuumschaltröhre im ersten und im zweiten Lastzweig. Jede Vakuumschaltröhre hat einen beweglichen Kontakt und einen festen Kontakt und kann einen offenen Zustand, bei dem sich der bewegliche Kontakt und der feste Kontakt nicht berühren, und einen geschlossenen Zustand, bei dem sich der bewegliche Kontakt und der feste Kontakt in mindestens einem Berührungspunkt berühren, einnehmen. Ausgehend von dem Berührungspunkt weist jede Vakuumschaltröhre einen definierten, kugelförmigen Bereich auf. Die Vakuumschaltröhren des Lastumschalters sind in einem Gehäuse derart angeordnet, dass stromdurchflossene Teile des Lastumschalters außerhalb des definierten Bereiches liegen. Gemäß zumindest einer bevorzugten Ausführungsform ist der Lastumschalter derart ausgestaltet, dass bei einer Betätigung der Vakuumschaltröhren von dem geschlossenen Zustand in den geöffneten Zustand jene Teile des Lastumschalters, welche zu diesem Zeitpunkt stromdurchflossen sind, außerhalb des definierten Bereiches angeordnet sind. Diese Anordnung erlaubt trotz der erhöhten Ströme und Spannung eine kompakte Bauweise des Laststufenschalters bei sicherer Funktionsweise.

Gemäß der Erfindung weist der kugelförmige Bereich um den Berührungspunkt einen Radius von mindestens 80 mm und höchstens 200 mm auf.

Gemäß zumindest einer Ausführungsform sind stromdurchflossene Teile des Lastumschalters eine erste elektrische Leitung des ersten Lastzweigs und/oder eine zweite elektrische Leitung des zweiten Lastzweigs und/oder eine dritte elektrische Leitung des ersten Lastzweiges und/oder eine vierte elektrische Leitung des zweiten Lastzweiges und/oder elektrisch leitende Verbindungselemente und/oder ein erster mechanischer Schaltkontakt und/oder ein zweiter mechanischer Schaltkontakt und/oder Überschaltwiderstände und/oder Vakuumschaltröhren in geschlossenem Zustand, die außerhalb des kugelförmigen Bereiches einer Vakuumschaltröhre angeordnet sind.

Gemäß der Erfindung umfasst der erste Lastzweig des Lastumschalters eine erste Vakuumschaltröhre und eine zweite Vakuumschaltröhre.

Gemäß zumindest einer Ausführungsform sind zumindest die erste Leitung, die zweite Leitung, die zweite Vakuumschaltröhre des ersten Lastzweiges, eine dritte Leitung und der erste mechanische Schaltkontakt außerhalb des definierten Bereiches der ersten Vakuumschaltröhre des ersten Lastzweiges angeordnet.

Gemäß zumindest einer Ausführungsform umfasst der zweite Lastzweig des Lastumschalters eine erste Vakuumschaltröhre und eine zweite Vakuumschaltröhre.

Gemäß zumindest einer Ausführungsform sind zumindest die erste Leitung, die zweite Leitung, die zweite Vakuumschaltröhre des zweiten Lastzweiges, eine vierte Leitung und das zweite mechanische Schaltelement außerhalb des definierten Bereiches der ersten Vakuumschaltröhre des zweiten Lastzweiges angeordnet.

Gemäß zumindest einer Ausführungsform sind zumindest die zweite Vakuumschaltröhre des zweiten Lastzweiges, die dritte Leitung, die vierte Leitung und die mechanischen Schaltelemente außerhalb des definierten Bereiches der zweiten Vakuumschaltröhre des ersten Lastzweiges angeordnet.

Gemäß zumindest einer Ausführungsform sind zumindest die zweite Vakuumschaltröhre des ersten Lastzweiges, die dritte Leitung, die vierte Leitung und die mechanischen Schaltelemente außerhalb des definierten Bereiches der zweiten Vakuumschaltröhre des zweiten Lastzweiges angeordnet.

Gemäß der Erfindung ist die erste Wicklungsanzapfung über eine Reihenschaltung aus einer ersten Vakuumschaltröhre und einer zweiten Vakuumschaltröhre über den ersten Lastzweig mit einer Lastableitung elektrisch verbunden und die zweite Wicklungsanzapfung ist über eine Reihenschaltung aus einer ersten Vakuumschaltröhre und einer zweiten Vakuumschaltröhre über den zweiten Lastzweig mit der Lastableitung elektrisch verbunden.

Gemäß zumindest einer Ausführungsform ist parallel zur ersten Vakuumschaltröhre des ersten und des zweiten Lastzweiges jeweils ein Überschaltwiderstand angeordnet.

Gemäß zumindest einer Ausführungsform sind die Überschaltwiderstände außerhalb des definierten Bereiches der zweiten Vakuumschaltröhre des ersten Lastzweiges und außerhalb des definierten Bereiches der zweiten Vakuumschaltröhre des zweiten Lastzweiges angeordnet.

Gemäß der Erfindung ist zwischen der zweiten Vakuumschaltröhre des ersten Lastzweiges und der Lastableitung der erste mechanische Schaltkontakt angeordnet und zwischen der zweiten Vakuumschaltröhre des zweiten Lastzweiges und der Lastableitung der zweite mechanische Schaltkontakt angeordnet.

Gemäß zumindest einer Ausführungsform sind die mechanischen Schaltkontakte außerhalb des definierten Bereichs der Vakuumschaltröhren angeordnet.

Gemäß zumindest einer Ausführungsform sind die mechanischen Schaltkontakte als Trennschalter ausgebildet.

Gemäß zumindest einer Ausführungsform sind in dem ersten Lastzweig die erste und die zweite Vakuumschaltröhre über die erste elektrische Leitung und zweite Vakuumschaltröhre und das erste mechanische Schaltelement über die dritte elektrische Leitung elektrisch miteinander verbunden und in dem zweiten Lastzweig sind die erste und die zweite Vakuumschaltröhre über die zweite Leitung und die zweite Vakuumschaltröhre und das erste mechanische Schaltelement über die vierte Leitung elektrisch miteinander verbunden.

Gemäß zumindest einer Ausführungsform sind die elektrischen Leitungen jeweils über Verbindungselemente mit den Vakuumschaltröhren elektrisch leitend verbunden.

Gemäß zumindest einer Ausführungsform weisen die Leitungen jeweils ein erstes Ende und ein zweites Ende auf, wobei das erste Ende über das Verbindungselement mit dem beweglichen Kontakt der Vakuumschaltröhre elektrisch verbunden ist und das zweite Ende über das Verbindungselement mit dem festen Kontakt der Vakuumschaltröhre elektrisch verbunden ist.

Gemäß zumindest einer Ausführungsform ist parallel zu jedem Lastzweig zusätzlich jeweils ein Dauerhauptkontakt vorgesehen, der im stationären Betrieb zumindest einen Teil der Dauerstromführung übernimmt und direkt mit der Lastableitung in elektrisch leitender Verbindung steht.

Gemäß zumindest einer Ausführungsform sind die Vakuumschaltröhren kreisförmig um eine Schaltwelle herum angeordnet.

Gemäß zumindest einer Ausführungsform sind der erste und der zweite mechanische Schaltkontakt spiegelbildlich zu einer Achse angeordnet, wobei die Achse auf der Schaltwelle liegt.

Gemäß zumindest einer Ausführungsform sind jeweils zwei Vakuumschaltröhren spiegelbildlich zu der Achse angeordnet.

Im Folgenden wird die Erfindung anhand beispielhafter Ausführungsformen unter Bezug auf die Zeichnungen im Detail erklärt. Komponenten, die funktionell identisch sind oder einen identischen Effekt haben, können mit identischen Bezugszeichen versehen sein. Identische Komponenten oder Komponenten mit identischer Funktion sind unter Umständen nur bezüglich der Figur erklärt, in der sie zuerst erscheinen. Die Erklärung wird nicht notwendigerweise in den darauffolgenden Figuren wiederholt.

Es zeigen
- Figur 1: eine schematische Darstellung eines Stufentransformators mit einem Laststufenschalter nach dem verbesserten Konzept;
- Figur 2: eine schematische Darstellung der Wicklungsanzapfungen eines Stufentransformators;
- Figur 3: eine schematische Darstellung einer bespielhaften Ausführungsform eines Laststufenschalters nach dem verbesserten Konzept;
- Figuren 4a bis 4f: ein beispielhafter Schaltablauf des Laststufenschalters aus Figur 3;
- Figur 5: eine beispielhafte Ausführungsform eines Lastumschalters gemäß dem verbesserten Konzept;
- Figur 6: eine weitere Ansicht der beispielhaften Ausführungsform aus Figur 5;
- Figur 7: eine weitere Ansicht der beispielhaften Ausführungsform aus Figur 5; und
- Figur 8: eine weitere Ansicht der beispielhaften Ausführungsform aus Figur 5.

Die Figuren stellen lediglich Ausführungsbeispiele der Erfindung dar, ohne jedoch die Erfindung auf die dargestellten Ausführungsbeispiele zu beschränken.

Figur 1 zeigt eine schematische Darstellung eines Stufentransformators 2 mit einem Laststufenschalter 1, der einen Wähler 3 und einen Lastumschalter 4 aufweist. Der Laststufenschalter 1 wird von einem Motor 22 angetrieben.

Figur 2 zeigt schematisch eine Regelwicklung 25 des Stufentransformators 2 (siehe Fig. 1) mit unterschiedlichen Wicklungsanzapfungen N₁, ..., N_{J}, ..., N_{N}. Die Wicklungsanzapfungen N₁, ..., N_{J}, ..., N_{N} werden durch den Laststufenschalter 1 zu- bzw. abgeschaltet. Das Ab- bzw. Zuschalten kann mit beliebigen Mitteln, wie z.B. mit einem Wähler 3, einem Lastumschalter 4, etc., umgesetzt werden. Die Betätigung des Laststufenschalters 1 erfolgt über den Motor 22.

Figur 3 zeigt eine schematische Darstellung einer beispielhaften Ausführungsform eines Laststufenschalters 1. Gemäß dem verbesserten Konzept umfasst der Laststufenschalter 1 einen Wähler 3 mit wenigstens einem ersten Festkontakt 23.1 und einem zweiten Festkontakt 23.2, die jeweils mit einer Wicklungsanzapfung N₁, ..., N_{J}, ..., N_{N} des Stufentransformators 2 verbunden werden können. Die gesamte Anzahl der Festkontakte ist von der Anzahl der Wicklungsanzapfungen N₁, ..., N_{J}, ..., N_{N} abhängig. Weiterhin weist der Laststufenschalter 1 einen ersten beweglichen Wählerkontakt 24.1 und einen zweiten beweglichen Wählerkontakt 24.2 auf, die jeweils die einzelnen Festkontakte 23.1, 23.2 der Regelwicklung 25 kontaktieren können. Der Laststufenschalter 1 umfasst außerdem einen Lastumschalter 4, mit einem ersten Lastzweig 5.1 und einem zweiten Lastzweig 5.2. Gemäß dieser beispielhaften Ausführungsform verbindet der erste Lastzweig 5.1 den ersten Festkontakt 23.1 über eine Reihenschaltung aus einer ersten Vakuumschaltröhre 6.1 und einer zweiten Vakuumschaltröhre 6.2 mit der Lastableitung 8, und der zweite Lastzweig 5.2 verbindet den zweiten Festkontakt 23.2 über eine Reihenschaltung aus einer ersten Vakuumschaltröhre 7.1 und einer zweiten Vakuumschaltröhre 7.2 mit der Lastableitung 8. Parallel zur jeweils ersten Vakuumschaltröhre 6.1 bzw. 7.1 ist ein Überschaltwiderstand 9.1 bzw. 9.2 geschaltet. Zwischen der zweiten Vakuumschaltröhre 6.2 und der Lastableitung 8 ist ein erstes mechanisches Schaltelement 18.1 angeordnet und zwischen der zweiten Vakuumschaltröhre 7.2 und der Lastableitung 8 ist ein zweites mechanisches Schaltelement 18.2 angeordnet. Eine erste Leitung 10.1 verbindet die erste Vakuumschaltröhre 6.1 und die zweite Vakuumschaltröhre 6.2 elektrisch leitend miteinander und eine zweite Leitung 10.2 verbindet die erste Vakuumschaltröhre 7.1 und die zweite Vakuumschaltröhre 7.2 elektrisch miteinander. Des Weiteren verbindet eine dritte Leitung 10.3 die zweite Vakuumschaltröhre 6.2 mit dem ersten mechanischen Schaltelement 18.1 und eine vierte Leitung 10.4 die zweite Vakuumschaltröhre 7.2 mit dem zweiten mechanischen Schaltelement 18.2. Parallel zu jedem Lastzweig 5.1, 5.2 ist außerdem ein zusätzlicher Dauerhauptkontakt 19.1, 19.2 angeordnet. Figur 2 zeigt den Laststufenschalter 1 in einem stationären Zustand, in dem über den Dauerhauptkontakt 19.1 zumindest ein Teil des Laststromes von der Wicklungsanzapfung über den ersten Festkontakt 23.1 zur Lastableitung 8 fließt, insbesondere ein größerer Teil als über den Lastzweig 5.1.

In den Figuren 4a bis 4e wird ein beispielhafter Schaltablauf des Laststufenschalters 1 gemäß dem verbesserten Konzept beschrieben, wobei von dem zweiten Festkontakt 23.2 auf den ersten Festkontakt 23.1, beziehungsweise den entsprechenden Wicklungsanzapfungen N₁, ..., N_{J}, ..., N_{N} des Stufentransformators 2, umgeschaltet wird.

In einem Schritt a (vgl. Fig. 4a) wird der Dauerhauptkontakt 19.2 geschlossen oder bleibt geschlossen. Der Laststufenschalter 1 befindet sich im stationären Zustand, in dem über den Dauerhauptkontakt 19.2 zumindest ein Teil des Laststromes von der entsprechenden Wicklungsanzapfung N_{J+1} über den zweiten Festkontakt 23.2 zur Lastableitung 8 fließt, insbesondere ein größerer Teil als über den Lastzweig 5.2.

In einem Schritt b (vgl. Fig. 4b) wird der Dauerhauptkontakt 19.2 geöffnet und der erste mechanische Schaltkontakt 18.1 geschlossen. Der Strom fließt nun über die erste Vakuumschaltröhre 7.1 des zweiten Lastzweigs 5.2, die zweite Leitung 10.2, die zweite Vakuumschaltröhre 7.2 des zweiten Lastzweigs 5.2, die vierte Leitung 10.4 und den zweiten mechanischen Schaltkontakt 18.2 zur Lastableitung 8.

In einem Schritt c (vgl. Fig. 4c) wird die erste Vakuumschaltröhre 7.1 des zweiten Lastzweigs 5.2 geöffnet. Während dem Öffnungsvorgang sind die zweite Vakuumschaltröhre 7.2, die vierte Leitung 10.4 und der zweite mechanische Schaltkontakt 18.2 stromdurchflossen und räumlich außerhalb des definierten Bereiches 14 (siehe z.B. Figuren 6-8) der Vakuumschaltröhre 7.1 angeordnet. Der Strom fließt dann von dem Festkontakt 23.2 über den Überschaltwiderstand 9.2, die zweite Vakuumschaltröhre 7.2, die vierte Leitung 10.4 und den zweiten mechanischen Schaltkontakt 18.2 zur Lastableitung 8.

In einem Schritt d (vgl. Fig. 4d) wird die zweite Vakuumschaltröhre 6.2 des ersten Lastzweiges 5.1 geschlossen. Der Laststrom teilt sich nun auf den ersten Lastzweig 5.1 und den zweiten Lastzweig 5.2 auf. Zusätzlich überlagert sich ein Kreisstrom.

In einem Schritt e (vgl. Fig. 4e) wird die zweite Vakuumschaltröhre 7.2 des zweiten Lastzweiges 5.2 geöffnet. Während dem Öffnungsvorgang sind die zweite Vakuumschaltröhre 6.2 des ersten Lastzweiges 5.1, das erste mechanische Schaltelement 18.1 des ersten Lastzweiges 5.1, das zweite mechanische Schaltelement 18.2 des zweiten Lastzweigs 5.2 und die Verbindungsleitungen 27 zu den Überschaltwiderständen 9.1 bzw. 9.2 des ersten Lastzweiges 5.1 bzw. des zweiten Lastzweigs 5.2 stromdurchflossen und räumlich außerhalb des definierten Bereiches 14 (siehe z.B. Figuren 6-8) der Vakuumschaltröhre 7.2 des zweiten Lastzweigs 5.2 angeordnet. Der Strom fließt dann von dem Festkontakt 23.1 über den Überschaltwiderstand 9.1, die zweite Vakuumschaltröhre 6.2 des ersten Lastzweiges 5.1, die dritte Leitung 10.3 und den ersten mechanischen Schaltkontakt 18.1 zur Lastableitung 8.

In einem Schritt f (vgl. Fig. 4f) wird die erste Vakuumschaltröhre 6.1 des ersten Lastzweiges 5.1 geschlossen. Der Strom fließt nun über die erste Vakuumschaltröhre 6.1, die erste Leitung 10.1, die zweite Vakuumschaltröhre 6.2, die dritte Leitung 10.3 und den ersten mechanischen Schaltkontakt 18.1 zur Lastableitung 8.

In einem Schritt g (vgl. Fig. 3) wird der Dauerhauptkontakt 19.1 im ersten Lastzweig 5.1 geschlossen und der zweite mechanische Schaltkontakt 18.2 im zweiten Lastzweig 5.2 geöffnet. Der Laststufenschalter 1 befindet sich wieder im stationären Zustand, wie in Fig. 3 dargestellt und erläutert.

Figuren 5 und 6 zeigen jeweils eine beispielhafte Ausführungsform eines Lastumschalters 4 gemäß dem verbesserten Konzept, wobei zum Zwecke der Übersichtlichkeit der Lastumschalter 4 aus zwei verschiedenen Seitenperspektiven dargestellt ist. Die vier Vakuumschaltröhren 6.1, 6.2, 7.1, 7.2 sind kreisförmig um eine Schaltwelle 20 herum angeordnet und weisen jeweils einen beweglichen Kontakt 11 und einen festen Kontakt 12 auf. Die Vakuumschaltröhren 6.1 und 6.2 sind über die erste elektrische Leitung 10.1 elektrisch leitend miteinander verbunden und die Vakuumschaltröhren 7.1 und 7.2 über die zweite elektrische Leitung 10.2. Die elektrisch leitende Verbindung ist über Verbindungselemente 17 realisiert, die beispielsweise als Schraube und/oder Litze ausgebildet sind. Dabei ist das erste Ende der ersten elektrischen Leitung 10.1 über ein Verbindungselement 17 mit dem beweglichen Kontakt 11 der Vakuumschaltröhre 6.1 elektrisch verbunden und das zweite Ende über ein Verbindungselement 17 mit dem festen Kontakt 12 der Vakuumschaltröhre 6.2 elektrisch verbunden. Das erste Ende der zweiten Leitung 10.2 ist über ein Verbindungselement 17 mit dem beweglichen Kontakt 11 der Vakuumschaltröhre 7.1 elektrisch verbunden und das zweite Ende ist über ein Verbindungselement 17 mit dem festen Kontakt 12 der Vakuumschaltröhre 7.2 elektrisch verbunden. Der bewegliche Kontakt 11 und der feste Kontakt 12 einer jeden Vakuumschaltröhre 6.1, 6.2, 7.1, 7.2 berühren sich im geschlossenen Zustand der Vakuumschaltröhre in mindestens einem Punkt 13. Ausgehend von dem jeweiligen Berührungspunkt 13 definiert jede Vakuumschaltröhre 6.1, 6.2, 7.1, 7.2 jeweils einen kugelförmigen Bereich 14. Zum Zwecke der Übersichtlichkeit sind die Kontakte 11 und 12, deren Berührungspunkt 13 in den Figuren 4 und 5 nur an wenigen Vakuumschaltröhren eingezeichnet und mit einem Bezugszeichen versehen.

Figuren 7 und 8 zeigen jeweils eine beispielhafte Ausführungsform des Lastumschalters in der Draufsicht. Der Lastumschalter 4 besitzt ein Gehäuse 29, in dem die Vakuumschaltröhren 6.1, 6.2, 7.1 und 7.2 angeordnet sind. Das Gehäuse 29 ist im Wesentlichen zylinderförmig und aus einem GFK-Kunststoff aufgebaut. Die Vakuumschaltröhren 6.1 und 6.2 sind spiegelbildlich zu den Vakuumschaltröhren 7.1 und 7.2 in dem Gehäuse 29 angeordnet. Beispielsweise ist die Vakuumschaltröhre 7.2 gegenüberliegend zur Vakuumschaltröhre 6.1 angeordnet und die Vakuumschaltröhre 7.1 gegenüberliegend zur Vakuumschaltröhre 6.2. Dadurch wird der größtmögliche Abstand zwischen den Vakuumschaltröhren 6.1 und 7.1 sowie den Vakuumschaltröhren 6.2 und 7.2 generiert. Zwischen den Vakuumschaltröhren 6.1 und 6.2 des ersten Lastzweiges 5.1, also sowie den Vakuumschaltröhren 7.1 und 7.2 des zweiten Lastzweiges 5.2 ist, ebenfalls spiegelbildlich zueinander, jeweils ein erster mechanischer Schaltkontakt 18.1 bzw. zweiter mechanischer Schaltkontakt 18.2 angeordnet. In Figur 7 ist gezeigt, dass die zweite Leitung 10.2 und die zweite Vakuumschaltröhre 7.2 des zweiten Lastzweiges 5.2 außerhalb des definierten Bereiches 14 der ersten Vakuumschaltröhre 7.1 des zweiten Lastzweiges 5.2 angeordnet sind. In Figur 8 ist außerdem gezeigt, dass die zweite Vakuumschaltröhre 6.2 des ersten Lastzweiges 5.1 außerhalb des definierten Bereiches 14 der zweiten Vakuumschaltröhre 7.2 des zweiten Lastzweiges 5.2 liegt.

### BEZUGSZEICHEN

- 1: Laststufenschalter
- 2: Stufentransformator
- 3: Wähler
- 4: Lastumschalter
- 5.1: erster Lastzweig
- 5.2: zweiter Lastzweig
- 6.1: erste Vakuumschaltröhre des ersten Lastzweiges
- 6.2: zweite Vakuumschaltröhre des ersten Lastzweiges
- 7.1: erste Vakuumschaltröhre des zweiten Lastzweiges
- 7.2: zweite Vakuumschaltröhre des zweiten Lastzweiges
- 8: Lastableitung
- 9.1, 9.2: Überschaltwiderstände
- 10.1: erste Leitung
- 10.2: zweite Leitung
- 11: beweglicher Kontakt
- 12: fester Kontakt
- 13: Mittelpunkt / Berührungspunkt
- 14: definierter Bereich
- 15.1, 15.2: erstes Ende
- 16.1, 16.2: zweites Ende
- 17: Verbindungselement
- 18.1: erster mechanischer Schaltkontakt
- 18.2: zweiter mechanischer Schaltkontakt
- 19.1, 19.2: Dauerhauptkontakte
- 20: Schaltwelle
- 21: Achse
- 22: Motor
- 23.1, 23.2: Festkontakte Wähler
- 24.1, 24.2: bewegliche Wählerkontakte
- 25: Regelwicklung
- 27: Verbindungsleitung
- 29: Gehäuse
- (N₁, ..., N_{J}, ..., N_{N}): Wicklungsanzapfungen

## Patentansprüche

1. Laststufenschalter (1) zur unterbrechungslosen Umschaltung zwischen Wicklungsanzapfungen (N₁, ...N_{J}, ..., N_{N}) eines Stufentransformators (2), umfassend:
- einen Wähler (3) zur leistungslosen Vorwahl auf eine ausgewählte Wicklungsanzapfung (N_{J});
- einen Lastumschalter (4) zur eigentlichen Lastumschaltung von der bisherigen Wicklungsanzapfung (N_{J-1}) auf die vorgewählte Wicklungsanzapfung (N_{J}), wobei der Lastumschalter (4) einen ersten Lastzweig (5.1) und einen zweiten Lastzweig (5.2) aufweist;
- der erste Lastzweig (5.1) des Lastumschalters (4) eine erste Vakuumschaltröhre (6.1) und eine zweite Vakuumschaltröhre (6.2) umfasst,
- der zweite Lastzweig (5.2) des Lastumschalters (4) eine erste Vakuumschaltröhre (7.1) und eine zweite Vakuumschaltröhre (7.2) umfasst,
wobei
- jede Vakuumschaltröhre (6.1, 6.2, 7.1, 7.2) jeweils einen beweglichen Kontakt (11) und eine festen Kontakt (12) aufweist, und
- jede Vakuumschaltröhre (6.1, 6.2, 7.1, 7.2) einen geöffneten Zustand (31), bei dem sich der bewegliche Kontakt (11) und der feste Kontakt (12) nicht berühren, und einen geschlossenen Zustand, bei dem sich der bewegliche Kontakt (11) und der feste Kontakt (12) in mindestens einem Berührungspunkt (13) berühren, einnehmen kann,
wobei
- ein kugelförmiger Bereich (14) vom Berührungspunkt (13) des festen Kontakts (12) und des beweglichen Kontakts (11) einer jeden Vakuumschaltröhren (6.1, 6.2, 7.1, 7.2) definiert ist; und
- die Vakuumschaltröhren (6.1, 6.2, 7.1, 7.2) des Lastumschalters (4) derart angeordnet sind, dass stromdurchflossene Teile des Lastumschalters (4) außerhalb des definierten Bereiches (14) angeordnet sind,
- der erste Lastzweig (5.1) jeweils eine Wicklungsanzapfung (N_{J}) über eine Reihenschaltung aus der ersten Vakuumschaltröhre (6.1) und der zweiten Vakuumschaltröhre (6.2) des ersten Lastzweigs (5.1) mit einer Lastableitung (8) elektrisch verbindet,
- der zweite Lastzweig (5.2) jeweils eine Wicklungsanzapfung (N_{J+1}) über eine Reihenschaltung aus der ersten Vakuumschaltröhre (7.1) und der zweiten Vakuumschaltröhre (7.2) des zweiten Lastzweigs (5.2) mit der Lastableitung (8) elektrisch verbindet, **dadurch gekennzeichnet, dass**
- zwischen der zweiten Vakuumschaltröhre (6.2) des ersten Lastzweiges (5.1) und der Lastableitung (8) ein erster mechanischer Schaltkontakt (18.1) angeordnet ist; und
- zwischen der zweiten Vakuumschaltröhre (7.2) des zweiten Lastzweiges (5.2) und der Lastableitung (8) ein zweiter mechanischer Schaltkontakt (18.2) angeordnet ist;
- der kugelförmige Bereich (14) um den Berührungspunkt (13) einen Radius von mindestens 80 mm und höchstens 200 mm aufweist.

2. Laststufenschalter nach Anspruch 1, wobei
- stromdurchflossene Teile des Lastumschalters (4) eine erste elektrische Leitung (10.1) des ersten Lastzweigs (5.1) oder eine zweite elektrische Leitung (10.2) des zweiten Lastzweigs (5.2) oder elektrisch leitende Verbindungselemente (17) oder der erste mechanische Schaltkontakt (18.1) oder der zweite mechanische Schaltkontakt (18.2) sind, die außerhalb des kugelförmigen Bereichs (14) einer jeden Vakuumschaltröhre (6.1, 6.2, 7.1, 7.2) angeordnet sind.

3. Laststufenschalter nach einem der vorangehenden Ansprüche 1-2, wobei
- zumindest die zweite Leitung (10.2), die zweite Vakuumschaltröhre (7.2) des zweiten Lastzweiges (5.2) und eine vierte Leitung (10.4) außerhalb des definierten Bereiches (14) der ersten Vakuumschaltröhre (7.1) des zweiten Lastzweiges (5.2) angeordnet sind.

4. Laststufenschalter nach einem der vorangehenden Ansprüche 1-2, wobei
- zumindest die zweite Vakuumschaltröhre (6.2) des ersten Lastzweiges (5.1), eine dritte Leitung (10.3) und die vierte Leitung (10.4) außerhalb des definierten Bereiches (14) der zweiten Vakuumschaltröhre (7.2) des zweiten Lastzweiges (5.2) angeordnet sind.

5. Laststufenschalter nach Anspruch 2, wobei
- die mechanischen Schaltkontakte (18.1, 18.2) als Trennschalter ausgebildet sind.

6. Laststufenschalter nach einem der vorangehenden Ansprüche, wobei
- in dem ersten Lastzweig (5.1) die erste Vakuumschaltröhre (6.1) und die zweite Vakuumschaltröhre (6.2) über die erste elektrische Leitung (10.1) und die zweite Vakuumschaltröhre (6.2) und der erste mechanische Schaltkontakt (18.1) über die dritte elektrische Leitung (10.3) elektrisch miteinander verbunden sind,
- in dem zweiten Lastzweig (5.2) die erste Vakuumschaltröhre (7.1) und die zweite Vakuumschaltröhre (7.2) über die zweite elektrische Leitung (10.2) und die zweite Vakuumschaltröhre (7.2) und der erste mechanische Schaltkontakt (18.2) über die vierte elektrische Leitung (10.4) elektrisch miteinander verbunden sind.

7. Laststufenschalter nach Anspruch 6, wobei
- die elektrischen Leitungen (10.1, 10.2, 10.3, 10.4) jeweils über Verbindungselemente (17) mit den Vakuumschaltröhren (6.1, 6.2, 7.1, 7.2) elektrisch leitend verbunden sind.

8. Laststufenschalter nach einem der vorangehenden Ansprüche, wobei
- parallel zu jedem Lastzweig (5.1, 5.2) zusätzlich jeweils ein Dauerhauptkontakt (19.1, 19.2) vorgesehen ist, der im stationären Betrieb zumindest einen Teil der Dauerstromführung übernimmt und direkt mit der Lastableitung (8) in elektrisch leitender Verbindung steht.

9. Laststufenschalter nach einem der vorangehenden Ansprüche, wobei
- die Vakuumschaltröhren (6.1, 6.2, 7.1, 7.2) kreisförmig um eine Schaltwelle (20) herum angeordnet sind.

10. Laststufenschalter nach einem der vorangehenden Ansprüche, wobei
- der erste und der zweite mechanische Schaltkontakt (18.1, 18.2) spiegelbildlich zu einer Achse (21) der Schaltwelle (20) angeordnet sind.

## Claims

1. On-load tap-changer (1) for uninterrupted advanced retard switch between winding taps (N₁, ...N_{J}, ..., N_{N}) of a tap-change transformer (2), comprising:
- a change-over selector (3) for powerless preselection to a selected winding tap (N_{J)} ;
- a diverter switch (4) for the actual diverter switch operation from the previous winding tap (N_{J-1}) to the preselected winding tap (N_{J)} , the diverter switch (4) having a first load branch (5.1) and a second load branch (5.2);
- the first load branch (5.1) of the diverter switch (4) comprises a first vacuum interrupter (6.1) and a second vacuum interrupter (6.2),
- the second load branch (5.2) of the diverter switch (4) comprises a first vacuum interrupter (7.1) and a second vacuum interrupter (7.2),
wherein
- each vacuum interrupter (6.1, 6.2, 7.1, 7.2) has a moving contact (11) and a fixed contact (12), and
- each vacuum interrupter (6.1, 6.2, 7.1, 7.2) can assume an open state (31), in which the moving contact (11) and the fixed contact (12) do not touch each other, and a closed state, in which the moving contact (11) and the fixed contact (12) touch each other at at least one contact point (13),
wherein
- a spherical region (14) is defined by the contact point (13) of the fixed contact (12) and the moving contact (11) of each vacuum interrupter (6.1, 6.2, 7.1, 7.2); and
- the vacuum interrupters (6.1, 6.2, 7.1, 7.2) of the diverter switch (4) are arranged in such a way that current-carrying parts of the diverter switch (4) are arranged outside the defined area (14),
- the first load branch (5.1) electrically connects a winding tap (N_{J}) via a series connection of the first vacuum interrupter (6.1) and the second vacuum interrupter (6.2) of the first load branch (5.1) to a load leakage line (8),
- the second load branch (5.2) electrically connects a respective winding tap (N_{J+1}) to the load leakage (8) via a series connection of the first vacuum interrupter (7.1) and the second vacuum interrupter (7.2) of the second load branch (5.2), **characterized in that**
- a first mechanical switching contact (18.1) is arranged between the second vacuum interrupter (6.2) of the first load branch (5.1) and the load arrester (8); and
- a second mechanical switching contact (18.2) is arranged between the second vacuum interrupter (7.2) of the second load branch (5.2) and the load arrester (8);
- the spherical region (14) around the point of contact (13) has a radius of at least 80 mm and at most 200 mm.

2. On-load tap-changer according to claim 1, wherein
- current-carrying parts of the diverter switch (4) are a first electrical line (10.1) of the first load branch (5.1) or a second electrical line (10.2) of the second load branch (5.2) or electrically conductive connecting elements (17) or the first mechanical switching contact (18.1) or the second mechanical switching contact (18.2), which are arranged outside the spherical region (14) of each vacuum interrupter (6.1, 6.2, 7.1, 7.2).

3. The on-load tap-changer according to any one of the preceding claims 1-2, wherein
- at least the second line (10.2), the second vacuum interrupter (7.2) of the second load branch (5.2) and a fourth line (10.4) are arranged outside the defined area (14) of the first vacuum interrupter (7.1) of the second load branch (5.2).

4. On-load tap-changer according to any one of the preceding claims 1-2, wherein
- at least the second vacuum interrupter (6.2) of the first load branch (5.1), a third line (10.3) and the fourth line (10.4) are arranged outside the defined area (14) of the second vacuum interrupter (7.2) of the second load branch (5.2).

5. On-load tap-changer according to claim 2, wherein
- the mechanical main switching contacts (18.1, 18.2) are designed as disconnecting switches.

6. On-load tap-changer according to one of the preceding claims, wherein
- in the first load branch (5.1), the first vacuum interrupter (6.1) and the second vacuum interrupter (6.2) are electrically connected to one another via the first electrical line (10.1) and the second vacuum interrupter (6.2) and the first mechanical switching contact (18.1) are electrically connected to one another via the third electrical line (10.3),
- in the second load branch (5.2), the first vacuum interrupter (7.1) and the second vacuum interrupter (7.2) are electrically connected to one another via the second electrical line (10.2) and the second vacuum interrupter (7.2) and the first mechanical switching contact (18.2) are electrically connected to one another via the fourth electrical line (10.4).

7. The on-load tap-changer according to claim 6, wherein
- the electrical lines (10.1, 10.2, 10.3, 10.4) are each electrically conductively connected to the vacuum interrupters (6.1, 6.2, 7.1, 7.2) via connecting elements (17).

8. On-load tap-changer according to one of the preceding claims, wherein
- an additional main contact (19.1, 19.2) is provided parallel to each load branch (5.1, 5.2), which in stationary operation takes over at least part of the continuous current conduction and is directly electrically conductively connected to the load feeder (8).

9. On-load tap-changer according to one of the preceding claims, wherein
- the vacuum interrupters (6.1, 6.2, 7.1, 7.2) are arranged in a circle around a switching shaft (20).

10. On-load tap-changer according to one of the preceding claims, wherein
- the first and the second mechanical main switching contacts (18.1, 18.2) are arranged in mirror image to an axis (21) of the switching shaft (20).

## Revendications

1. Changeur de prises en charge (1) pour la commutation sans interruption entre des prises d'enroulement (N₁, ...N_{J}, ..., N_{N}) d'un transformateur à prises (2), comprenant
- un sélecteur (3) pour la présélection sans puissance sur une prise d'enroulement sélectionnée (N_{J)} ;
- un commutateur de charge (4) pour la commutation de charge proprement dite de la prise d'enroulement actuelle (N_{J-1}) à la prise d'enroulement présélectionnée (N_{J)} , le commutateur de charge (4) présentant une première branche de charge (5.1) et une deuxième branche de charge (5.2) ;
- la première branche de charge (5.1) du commutateur de charge (4) comprend un premier tube interrupteur à vide (6.1) et un deuxième tube interrupteur à vide (6.2),
- la deuxième branche de charge (5.2) du commutateur de charge (4) comprend un premier tube interrupteur à vide (7.1) et un deuxième tube interrupteur à vide (7.2),
où
- chaque tube interrupteur à vide (6.1, 6.2, 7.1, 7.2) présente respectivement un contact mobile (11) et un contact fixe (12), et
- chaque tube interrupteur à vide (6.1, 6.2, 7.1, 7.2) peut prendre un état ouvert (31), dans lequel le contact mobile (11) et le contact fixe (12) ne se touchent pas, et un état fermé, dans lequel le contact mobile (11) et le contact fixe (12) se touchent en au moins un point de contact (13),
où
- une zone sphérique (14) est définie par le point de contact (13) du contact fixe (12) et du contact mobile (11) de chaque tube interrupteur à vide (6.1, 6.2, 7.1, 7.2) ; et
- les tubes interrupteurs à vide (6.1, 6.2, 7.1, 7.2) du commutateur de charge (4) sont disposés de telle sorte que des parties du commutateur de charge (4) traversées par le courant sont disposées en dehors de la zone définie (14),
- la première branche de charge (5.1) relie électriquement chaque fois une prise d'enroulement (N_{J}) à une dérivation de charge (8) par l'intermédiaire d'un montage en série du premier tube interrupteur à vide (6.1) et du deuxième tube interrupteur à vide (6.2) de la première branche de charge (5.1),
- la deuxième branche de charge (5.2) relie électriquement une prise d'enroulement (N_{J+1)}à la dérivation de charge (8) par l'intermédiaire d'un montage en série du premier tube interrupteur à vide (7.1) et du deuxième tube interrupteur à vide (7.2) de la deuxième branche de charge (5.2), **caractérisé en ce que**
- un premier contact de commutation mécanique (18.1) est disposé entre le deuxième tube interrupteur à vide (6.2) de la première branche de charge (5.1) et la dérivation de charge (8) ; et
- un deuxième contact de commutation mécanique (18.2) est disposé entre le deuxième tube interrupteur à vide (7.2) de la deuxième branche de charge (5.2) et la dérivation de charge (8) ;
- la zone sphérique (14) autour du point de contact (13) présente un rayon d'au moins 80 mm et d'au plus 200 mm.

2. Changeur de prises en charge selon la revendication 1, dans lequel
- les parties du commutateur en charge (4) traversées par le courant sont une première ligne électrique (10.1) de la première branche de charge (5.1) ou une deuxième ligne électrique (10.2) de la deuxième branche de charge (5.2) ou des éléments de connexion électriquement conducteurs (17) ou le premier contact de commutation mécanique (18.1) ou le deuxième contact de commutation mécanique (18.2), qui sont disposés à l'extérieur de la zone sphérique (14) de chaque tube interrupteur à vide (6.1, 6.2, 7.1, 7.2).

3. Changeur de prises en charge selon l'une quelconque des revendications précédentes 1-2, dans lequel
- au moins la deuxième ligne (10.2), le deuxième tube interrupteur à vide (7.2) de la deuxième branche de charge (5.2) et une quatrième ligne (10.4) sont disposés en dehors de la zone définie (14) du premier tube interrupteur à vide (7.1) de la deuxième branche de charge (5.2).

4. Changeur de prises en charge selon l'une quelconque des revendications 1-2 précédentes, dans lequel
- au moins le deuxième tube interrupteur à vide (6.2) de la première branche de charge (5.1), une troisième ligne (10.3) et la quatrième ligne (10.4) sont disposés en dehors de la zone définie (14) du deuxième tube interrupteur à vide (7.2) de la deuxième branche de charge (5.2).

5. Changeur de prises en charge selon la revendication 2, dans lequel
- les contacts de commutation mécaniques (18.1, 18.2) sont conçus comme des sectionneurs.

6. Changeur de prises en charge selon l'une des revendications précédentes, dans lequel
- dans la première branche de charge (5.1), le premier tube interrupteur à vide (6.1) et le deuxième tube interrupteur à vide (6.2) sont reliés électriquement entre eux par la première ligne électrique (10.1) et le deuxième tube interrupteur à vide (6.2) et le premier contact de commutation mécanique (18.1) sont reliés électriquement entre eux par la troisième ligne électrique (10.3),
- dans la deuxième branche de charge (5.2), le premier tube interrupteur à vide (7.1) et le deuxième tube interrupteur à vide (7.2) sont reliés électriquement entre eux par la deuxième ligne électrique (10.2) et le deuxième tube interrupteur à vide (7.2) et le premier contact de commutation mécanique (18.2) sont reliés électriquement entre eux par la quatrième ligne électrique (10.4).

7. Changeur de prises en charge selon la revendication 6, dans lequel
- les lignes électriques (10.1, 10.2, 10.3, 10.4) sont respectivement reliées de manière électriquement conductrice aux tubes interrupteurs à vide (6.1, 6.2, 7.1, 7.2) par des éléments de liaison (17).

8. Changeur de prises en charge selon l'une des revendications précédentes, dans lequel
- parallèlement à chaque branche de charge (5.1, 5.2), il est prévu en plus un contact principal permanent (19.1, 19.2) qui, en fonctionnement stationnaire, prend en charge au moins une partie de la conduction du courant permanent et qui est directement en liaison électrique avec la dérivation de charge (8).

9. Changeur de prises en charge selon l'une des revendications précédentes, dans lequel
- les tubes de commutation à vide (6.1, 6.2, 7.1, 7.2) sont disposés en cercle autour d'un arbre de commutation (20).

10. Changeur de prises en charge selon l'une des revendications précédentes, dans lequel
- le premier et le deuxième contact de commutation mécanique (18.1, 18.2) sont disposés de manière symétrique par rapport à un axe (21) de l'arbre de commutation (20).
